# EUROPÄISCHE PATENTSCHRIFT

(11) **EP 0 692 612 B1**
(45) Veröffentlichungstag und Bekanntmachung des Hinweises auf die Patenterteilung: **29.08.2001**
(21) Anmeldenummer: 95110994.1
(22) Anmeldetag: 13.07.1995
(51) Int. Cl.: E21B 7/24, E21D 9/10, E21B 10/08, B23Q 11/00

(54) **Verfahren zum Bohren mit einer exzentrisch angeordneten Welle eines Bohrwerkzeuges**
Method for drilling with a drilling tool having an eccentrical mounted shaft
Procédé de forage avec un outil de forage avec un arbre arrangé excentriquement

(30) Priorität: 13.07.1994 CH 233394
(43) Veröffentlichungstag der Anmeldung: 17.01.1996
(73) Patentinhaber: Bechem, Hannelore, D-58093 Hagen (DE)
(72) Erfinder: Bechem, Klaus, D-58093 Hagen (DE); Bechem, Ulrich, D-58093 Hagen (DE); Bechem, Philip, D-58093 Hagen (DE)

(56) Entgegenhaltungen:
- EP-A- 0 136 716
- EP-A- 0 409 050
- EP-A- 0 592 981
- WO-A-89/00235
- WO-A-89/01837
- US-A- 5 190 353

## Beschreibung

Es gibt einige Systeme Bohr-, Fräs- und Schlitzwerkzeuge schlagzuüberlagern. Sie reduzieren die Andruckkräfte und erhöhen die Bohrleistungen - besonders in Hartgestein. In der EP 329 915 A wird ein ebenfalls exzenteraktiviertes System beschrieben - mit nur einem Exzenter und Werkzeug zum Schlitzen härtester Materialien.

In der US 5,190,353 wird ein exzenteraktiviertes System beschrieben, bei dem jeweils eine schnellaufende Exzenterwelle und eine langsam laufende, werkzeugtragende Hülse, die drehend auf der Exzenterwelle gelagert ist, zum Bohren, Fräsen und Schlitzen von Gestein, Mineralien und dergleichen eingesetzt werden.

Die neu nachfolgend beanspruchte Vorrichtung, bei der Mehrfachexzenter mit mehreren Werkzeughülsen arbeiten, läßt das komplette Aggregat wesentlich ruhiger laufen, reduziert die erforderlichen Andrücke erheblich und bietet die Möglichkeit, beliebige Bohr- respektive Fräsbreiten zu bearbeiten - nur schlagend oder schlagend fräsend. Das erfindungsgemäße Verfahren arbeitet unter Verwendung der erfindungsgemäßen Vorrichtung. Durch diese erfindungsgemäße Technik werden außerdem Lagerprobleme durch zu hohe gewichts- und amplitudenabhängige Zentrifugalkräfte eliminiert.

Mit den beanspruchten Techniken kann universell flächig gefräst, geschlitzt oder volloch gebohrt werden, können Microtunnenling sowie Tunnelbohrmaschinen ausgerüstet werden - u.a. mit dem Vorteil der Fräsbarkeit härtester Materialien, Mineralien und dgl. bei Halbierung der Maschinengewichte.

### Beispiel:

Eine einseitig gehaltene Doppelexzenterwelle mit zwei Hülsen und Fräswerkzeugen wird mit 3.000 U/min angetrieben; die Amplitude beträgt 5 mm. Über das Untersetzungsgetriebe wird die Werkzeughülse 30:1 mit 100 U/min angetrieben; Breite und Durchmesser der Werkzeughülse: 250 mm x 2 = 500 mm Abbohrbreite bei einem erforderlichen Andruck von ca. 1 Tonne in Hartgestein und ca. 10 kw Antriebsleistung. Konventionelle Systeme benötigen das mehrfache.

In den Figuren mit jeweils nur einer Ausführungsmöglichkeit ist in der Figur 1 (1) einer der Halter, (2) eine der auf einem Exzenter drehend gelagerten Hülsen. (3) ist ein Reduktionsgetriebe über einen Außen- und Innenzahnkranz. Mit (4) ist ein / sind Werkzeuge angedeutet. (5) sind die zum Auswuchten erforderlichen Gegengewichte. (6) ist der Antrieb der schnellaufenden Exzenterwelle, (7) ein diskenartiges Rollenbohrwerkzeug. (8) sind Abdichtungen, und (9) ist eine Version zum Verdichten von Böden und dgl mit der Hülse als Walze oder unter Verwendung einer Platte (ohne Drehantrieb für die Werkzeughülse). Die eigentlichen Werkzeuge sind austauschbar. Die Hülse und die Werkzeuge werden auf die Gegengewichte (5) ausgewogen / ausgewuchtet.

In der Figur 2 ist (10) der Zahnradantrieb über die gehaltene innere Welle (11) für die äußere Hülse (12). Die ebenfalls auf dem Exzenter (14) drehend gelagerte zweite innere Hülse (13) wird über (15) langsam drehend angetrieben. Die Doppelexzenterwelle wird über (16) schnelldrehend angetrieben; die Halterung für das Aggregat ist (18). Die Gewichte, auf die die jeweilige Hülse und Werkzeuge ausgewuchtet werden, sind mit (19) bezeichnet und an / auf der Exzenterwelle befestigt.

In der Figur 3, ein Doppelexzenter mit mittiger Halterung, ist (20) eine der beiden Werkzeughülsen mit ihrem Antrieb (21). Zum Abtragen des eventuell stehenbleibenden Steges sind zurückversetzte Picken oder dergleichen (22) vorgesehen. (23) ist die zweite Hülse für Werkzeuge und dem Gegengewicht (24). Die Exzenterwelle mit zwei gegeneinander versetzten oder gleichseitig / -zeitig schlagenden Exzentern ist (25). Für (26), eine exzentrische drehbare Hülse zum Variieren der Amplitude, wird gesonderter Schutz beansprucht. Sie wird vorzugsweise mit einer Verzahnung auf die Welle (27) geschoben und auf ihr befestigt. (28) ist der mittige Halter mit z.B. einem Zahnriemen (29) als Antrieb für die Welle (27). Die eingezeichnete Mittellinie bedeutet, daß mit diesem Aggregat um diese Achse gedreht auch Pilot- / Vollochbohrungen erstellt werden können.

In Figur 4 sind (30) die gleichlangen und -schweren Hülsen und Werkzeuge, die jeweils über (31) langsam drehend angetrieben und gegen (32) ausgewogen / ausgewuchtet werden. Auch dieses System kann als schlagendes Rollenbohrwerkzeug arbeiten, ohne - aber auch mit Antrieb der Werkzeughülse. Bei dieser Bauart, die beliebig über weitere Halter und Werkzeuge verbreitert werden kann, sind (33) die beiden Halter mit dem Antrieb (34) über Zahnriemen in dieser Ausführung. Bei mehr als drei Exzentern / Werkzeughülsen werden vorzugsweise jeweils zwei Hülsen in den Haltern gelagert und angetrieben (nur schraffiert eingezeichnet).

In Figur 5, einer besonderen Bauart ohne Gegengewichte gemäß (32) in Figur 4, sind (35) die beiden äußeren gleich breiten und schweren Werkzeughülsen. (36) ist die gegenüber einer der äußeren Hülsen zur Auswuchtung erforderliche doppelt breite und schwere Werkzeughülse. Dadurch arbeitet dieses System optimal ausgewuchtet ohne gesonderte Kontergewichte schwingungsfrei. (37) sind die 180° gegeneinander versezten Exzenter, auf denen die Hülsen (35) und (36) drehend gelagert sind. Sie können / müssen aber nicht über die Zahnradpaare (38) angetrieben sein. Die Halter können auch außen angeordnet sein; dafür sind dann Mitnehmer zwischen den Werkzeughülsen vorgesehen.

## Patentansprüche

1. Vorrichtung zum Bohren, Fräsen und Schlitzen von Gestein, Mineralien und dergleichen mit schnellaufend angetriebenen Exzentem (14, 26, 37), auf denen langsam laufende Hülsen (2, 12, 13; 20, 23; 35, 36) mit Werkzeugen (4, 7) drehend gelagert sind, gekennzeichnet durch die Kombination mindestens zweier gegengewuchteter Werkzeughülsen (2, 12, 13, 20, 23; 35, 36) auf nur einer Exzenterwelle (11, 25), die entweder selbständig drehend schlagüberlagert arbeiten oder angetrieben schlagüberlagert fräsen.

2. Vorrichtung nach Anspruch 1, gekennzeichnet durch exzenterinduzierte Getriebe (3) zum Antreiben der Werkzeughülsen (12, 13) über ineinander ablaufende Innen- und Außenzahnkränze (10), von denen der eine oder andere in Abhängigkeit von der gewollten Drehrichtung an einem Halter (1) gestellfest arretiert ist.

3. Vorrichtung nach Anspruch 1 oder 2, gekennzeichnet durch Gegengewichte (5, 19, 24, 32) an den Exzenterwellen (11, 25), auf die Hülsen (12, 13; 20, 23; 25, 26;) und Werkzeuge (4, 7) abgestimmt und / oder ausgewuchtet werden.

4. Vorrichtung nach mindestens einem der Ansprüche 1 bis 3, **dadurch gekennzeichnet**, daß mindestens zwei Hülsen (12, 13, 25, 26, 35, 36) und Werkzeuge (4, 7) auf einer Exzenterwelle (11, 25) mit mindestens zwei Exzentem (26; 37) gegeneinander abgestimmt und / oder ausgewuchtet werden.

5. Vorrichtung nach Anspruch 1 oder 2, **dadurch gekennzeichnet**, daß drei Hülsen (35, 36) und die Werkzeuge auf drei Exzentern (37) einer Welle dadurch aufeinander abgestimmt oder ausgewuchtet werden, daß die mittlere Hülse mit Werkzeugen doppelt so breit und schwer ist wie eine äußere Werkzeughülse und der mittlere Exzenter (37) 180° gegen die beiden äußeren versetzt ist.

6. Vorrichtung nach mindestens einem der Ansprüche 1 bis 5, gekennzeichnet durch Halter (28, 33) und / oder Lagerungen zwischen zwei Exzentern und zwei Werkzeughülsen (20, 23; 35,36) - mit Antrieb (29, 34) für die Exzenterwelle (25, 27) - mit oder ohne Antrieb für die Werkzeughülsen.

7. Vorrichtung nach Anspruch 6, gekennzeichnet durch eine mittige Halterung (28) und / oder Lagerung mit Antrieb (29) für je einen Exzenter (26) mit Werkzeughülse (20, 23).

8. Vorrichtung nach mindestens einem der Ansprüche 1 bis 7, gekennzeichnet durch eine Exzenterwelle (11) zum Antrieb einer inneren oder einer inneren und einer äußeren Werkzeughülse (12, 13) bei einseitiger Halterung (18) und / oder Lagerung.

9. Vorrichtung nach mindestens einem der Ansprüche 1 bis 8, **dadurch gekennzeichnet**, daß bei mehreren Werkzeughülsen (30) und mehreren Exzentem nebeneinander jede Exzenterwelle (11, 25) auf beiden Seiten im Halter (1, 33) gelagert ist.

10. Verfahren zum Bohren, Fräsen und Schlitzen von Gestein, Mineralien und dergleichen unter Verwendung einer Vorrichtung nach mindestens einem der Ansprüche 1 bis 9.

## Claims

1. An apparatus for drilling, milling or ripping rock, minerals and similar materials by means of rapidly rotating, propelled eccentric drives (14, 26, 37) having slowly rotatable sleeves (2, 12, 13; 20, 23; 35, 36) bearing tools (4, 7) supported by bearings, characterised by at least two counterbalanced, tool-bearing sleeves (2, 12, 13, 20, 23; 35, 36) operating in combination with each other on one eccentric drive shaft (11, 25) only, either operating percussively while rotating independently of each other, or while milling percussively under propulsion.

2. An apparatus according to claim 1 characterised by an eccentrically induced gear arrangement (3) for propelling the tool-bearing sleeves (12, 13) by means of gears (10) having internal and external toothed formations (10) meshing with each other, wherein either gear is firmly secured to a holder (1) by means of a support structure (1), depending upon the desired direction of rotation.

3. An apparatus according to either claim 1 or claim 2 characterised by counterweights (5, 19, 24, 32) on the eccentric drive shafts (11, 25), which are compensated and / or counterbalanced in relation to the sleeves (12, 13; 20, 23; 25, 26;) and tools (4, 7).

4. An apparatus according to at least one of claims 1 to 3 characterised by at least two sleeves (12, 13, 25, 26, 35, 36) and tools (4, 7) supported on an eccentric drive shaft (11, 25) having at least two eccentric drives (26; 37) which are adjusted and / or counterbalanced in relation to each other.

5. An apparatus according to claim 1 or to claim 2 characterised by 3 sleeves (35, 36) with tools are mounted on 3 eccentric drives (37) on a shaft, that are adjusted or counterbalanced in relation to each other in such a manner that the central sleeve with tools is twice as wide and heavy as the other two, and is offset at 180° in relation to both of the outer ones.

6. An apparatus according to at least one of the claims 1 to 5 characterised by holders (28, 33) and / or bearings between two eccentric drives and two tool-bearing sleeves (20, 23; 35, 36) - with propulsion (29, 34) for the eccentric shaft (25, 27) - with or without propulsion for the tool-bearing sleeves.

7. An apparatus according to claim 6 characterised by a central holder (28) and / or bearing having propulsion means (29) for each eccentric drive (26) having a tool-bearing sleeve (20, 23).

8. An apparatus according to at least one of claims 1 to 7 characterised by an eccentric drive shaft (11) for propelling an inner, or an inner and an outer tool-bearing sleeve (12, 13) supported in cantilever-fashion by a holder (18) and / or a bearing.

9. An apparatus according to at least one of claims 1 to 8 characterised by several tool-bearing sleeves (30) and several eccentric drives in juxtaposition with each other are supported on drive shafts (11, 25), each being supported at either end, by holders (1, 33).

10. A process for drilling, milling, and ripping rock, minerals and similar materials employing an apparatus according to at least one of claims 1 to 9.

## Revendications

1. Dispositif de perçage, fraisage et fendage de la roche, de minéraux et matériaux similaires comportant des excentriques (14, 26, 37) entraînés à vitesse rapide, sur lesquels des douilles (2, 12, 13; 20, 23; 35, 36) à vitesse lente munies d'outils (4, 7) sont logées de manière rotative, caractérisées par la combinaison d'au moins deux douilles d'outils (2, 12, 13, 20, 23; 35, 36) équilibrées par contrepoids sur un seul arbre à excentrique (11, 25), qui fonctionne soit de manière autonome en rotation avec superposition par impact, soit qui, entraîné, fraise avec superposition par impact.

2. Dispositif selon la revendication 1, caractérisé par des réducteurs (3) à induction par excentrique pour l'entraînement des douilles d'outil (12, 13) au moyen de couronnes dentées intérieures et extérieures (10) engrenant les unes dans les autres, dont l'une ou l'autre est bloquée fixement à un support (1) en fonction du sens de rotation voulu.

3. Dispositif selon la revendication 1 ou 2, caractérisé par des contrepoids (5, 19, 24, 32) sur les arbres excentriques (11, 25), sur lesquels des douilles (12, 13; 20, 23; 25, 26;) et des outils (4, 7) sont synchronisés et/ou équilibrés.

4. Dispositif selon au moins l'une des revendications 1 à 3, **caractérisé en ce qu**'au moins deux douilles (12, 13, 25, 26, 35, 36) et outils (4, 7) sont synchronisés l'un contre l'autre et/ou équilibrés sur un arbre d'excentrique (11, 25) avec au moins deux excentriques (26, 37).

5. Dispositif selon la revendication 1 ou 2, **caractérisé en ce que** trois douilles (35, 36) et les outils sont synchronisés les uns avec les autres ou équilibrés sur trois excentriques (37) d'un arbre en ce que la douille centrale avec outils est deux fois plus large et plus lourde qu'une douille d'outil extérieure et que l'excentrique central (37) est décalé de 180° par rapport aux deux excentriques extérieurs.

6. Dispositif selon au moins une des revendications 1 à 5, caractérisé par les supports (28, 33) et/ou des logements entre deux excentriques et deux douilles d'outils (20, 23; 35, 36) - avec entraînement (29, 34) pour l'arbre à excentrique (25, 27) - avec ou sans entraînement pour les douilles d'outils.

7. Dispositif selon la revendication 6, caractérisé par un support central (28) et/ou un logement avec entraînement (29) pour un excentrique (26) respectivement équipé d'une douille d'outil (20, 23).

8. Dispositif selon au moins l'une des revendications 1 à 7, caractérisé par un arbre à excentrique (11) pour entraîner une douille d'outil intérieure ou une douille d'outil intérieure et extérieure (12, 13) avec un support unilatéral (18) et/ou un logement.

9. Dispositif selon au moins l'une des revendications 1 à 8, **caractérisé en ce qu**'avec plusieurs douilles d'outils (30) et plusieurs excentriques l'un à côté de l'autre, chaque arbre à excentrique (11, 25) est logé des deux côtés dans le support (1, 33).

10. Procédé de perçage, fraisage et fendage de roche, minéraux et matériaux similaires moyennant l'utilisation d'un dispositif selon au moins l'une des revendications 1 à 9.
